# EUROPÄISCHE PATENTSCHRIFT

(11) **EP 0 185 902 B1**
(45) Veröffentlichungstag und Bekanntmachung des Hinweises auf die Patenterteilung: **12.08.1987**
(21) Anmeldenummer: 85114278.6
(22) Anmeldetag: 08.11.1985
(51) Int. Cl.: F28F 9/16, F28F 9/04, F16L 5/00

(54) **Rohrhalterung in einer Öffnung einer Platte**
Pipe socket within an opening of a plate
Support de tube dans l'ouverture d'une plaque

(30) Priorität: 22.12.1984 DE 3447264
(43) Veröffentlichungstag der Anmeldung: 02.07.1986
(73) Patentinhaber: L. & C. Steinmüller GmbH, D-51641 Gummersbach (DE)
(72) Erfinder: Keintzel, Günter, Dr.-Ing., D-5270 Gummersbach 1 (DE); Czimczik, Arno, D-5910 Kreuztal (DE)
(74) Vertreter: Carstens, Wilhelm, Dipl.-Phys.

## Beschreibung

Die Erfindung betrifft eine Rohrhalterung in einer Öffnung einer Platte, insbesondere eines Wärmetauscherrohres in einer Stützplatte eines Hochtemperatur-Wärmetauschers, bei der das Rohr unter Zwischenschaltung von mindestens einem hülsenartigen Verschleißschutzelement in der Öffnung gelagert und in dieser Lage durch eine Schweißung gesichert ist.

Aus der DE-A- 30 01 756 ist eine solche Rohrhalterung bekannt, bei der das hülsenartige Verschleißschutzelement als geschlossene Hülse ausgebildet ist. Die geschlossene Hülse ist an ihren beiden aus der Platte vorragenden Enden durch eine kehlförmige Verbindungsschweißung gesichert. Nach Durchschieben des Rohres durch die Verschleißschutzhülse wird das Rohr durch eine ebensolche die beiden Werkstücke zusammenfügende Kehlschweißung gesichert. Die Verbindungsschweißung zwischen Rohr und Hülse ist nicht nur beim Aufbau der Rohrhalterung schlecht prüfbar, sondern auch bei Wiederholungsprüfungen.

Ferner ist aus der DE-B 16 01 243 eine Rohrhalterung für quer angeströmte Rohre bekannt, die in die Öffnungen mindestens einer Stützplatte jeweils mittels einer Buchse mit Spiel geführt sind, wobei für die Buchse ein Werkstoff vorgesehen ist, der ihr Verschweißen an der Stützplatte bei höheren Temperaturen erschwert. Die Verbindung der Buchse mit dem Rohr erfolgt hierbei mit Hilfe einer konischen Hülse, die ein-oder mehrteilig sein kann. Bei der Montage dieser bekannten Rohrhalterung wird zunächst die Buchse auf das Rohr aufgeschoben, bevor es durch die Bohrung in der Stützplatte hindurchgeführt wird. Nachdem das Rohr in der Stützplatte in seine richtige Lage gebracht worden ist, wird die Buchse in die Bohrung der Stützplatte geschoben und darauf die Hülse eingeschlagen oder eingepreßt. Im Anschluß daran werden die Hülse und auch die Buchse durch eine Schweißung miteinander verbunden und durch zusätzlichen Auftrag von Schweißmaterial als Ganzes in der Stützplatte gegen ein Herausschieben gesichert.

Bei diesen bekannten Rohrbefestigungen handelt es sich um Verbindungen der Rohre mit der Rohrplatte, die entweder nicht in ausreichender Weise prüfbar sind oder als rein kraftschlüssige Verbindungen nur bis zu einer Temperatur von etwa 700° C eingesetzt werden können, da bei höheren Temperaturen die Rohrbefestigung mit Hilfe von Spannelementen infolge des temperaturbedingten Spannungsabbaus leicht aufgehoben wird und daher versagt.

Die Aufgabe der Erfindung besteht darin, eine Rohrhalterung der im Oberbegriff des Anspruches genannten Art bereitzustellen, welche eine sichere und überprüfbare Verbindung zwischen Hülse und Rohr gewährleistet, die auch bei hoher Temperatur eingesetzt werden kann.

Diese Aufgabe wird dadurch gelöst, daß mindestens eine Auftragsschweiße auf dem Rohr vorgesehen ist, die im kraftschlüssigen und, oder formschlüssigen Eingriff mit der Innenfläche des mindestens zweiteilig ausgebildeten Verschleißschutzelementes steht. Die auf dem Rohr aufgetragene Auftragsschweiße zeichnet sich besonders durch eine leichte Prüfbarkeit aus. Im Vergleich zur Prüfbarkeit von Verbindungsschweißungen, insbesondere Kehlschweißungen, sind für die Prüfbarkeit (auch bei wiederkehrenden Prüfungen) der Auftragsschweißungen erheblich günstigere Bedingungen zu erwarten. Somit können die Anforderungen eines nuklearen Qualitätssicherungsverfahrens (z. B. bei der Herstellung von Primärkreiskomponenten) hinsichtlich Reproduzierbarkeit und Dokumentation der Herstell- und Verfahrensdaten problemlos erfüllt werden.

Vorzugsweise ist die Auftragsschweiße eine ringförmige Auftragsschweiße. Eine ringförmige Auftragsschweiße kann mit einem mechanisierten Orbital-Schweißgerät hergestellt werden. Es ist jedoch auch möglich, anstelle einer ringförmig geschlossenen Auftragsschweiße nur im Bereich bestimmter Umfangswinkel sektorartige Auftragsschweißen aufzubringen. Die Schweißung kann auch spiralförmig aufgebracht werden. Es ist auch denkbar, in Längserstreckungsrichtung des Rohres Auftragsschweißungen aufzubringen. Es kommt nur darauf an, daß die Auftragsschweiße auf dem Rohr aufgebracht ist und in einem kraft-und/oder formschlüssigen Eingriff mit der Innenfläche des Verschleißschutzelementes stehen kann.

Falls zur Absicherung gegen Reibverschleiß eine Schutzbeschichtung vorzusehen ist, kann diese unabhängig von den Rohren in einem getrennten Arbeitsgang auf das oder die Verschleißschutzelemente aufgebracht werden. Eine aufwendige direkte Rohrbeschichtung und damit auch die Anordnung der Reibstelle unmittelbar auf der Rohrwandung können damit vermieden werden.

Bei einer einfachen Ausbildung der Rohrhalterung kann die Außenfläche der Auftragsschweiße an der Innenfläche der beiden Teile des Verschleißschutzelementes kraftschlüssig anliegen.

Es kann in einigen Anwendungsfällen jedoch zweckmäßig sein, daß die beiden Teile des Verschleißschutzelementes auf der Innenfläche mit in Umfangsrichtung des Rohres verlaufenden Rippen versehen sind, an denen die Auftragsschweiße anliegt. In diesem Falle ist ein kraft- und formschlüssiger Eingriff gegeben.

In anderen Fällen kann es zweckmäßig sein, daß die beiden Teile des Verschleißschutzelementes mit einer in Umfangsrichtung des Rohres verlaufenden Nut versehen sind, die formschlüssig auf der Auftragsschweiße aufliegt.

Schließlich ist es möglich, daß die beiden Teile des Verschleißschutzelementes zum Aufbau einer Keilhülse konisch ausgebildet sind und von einer äußeren Spannbuchse umgeben sind.

Weitere Einzelheiten, Merkmale und Vorteile der Erfindung ergeben sich aus der nachfolgenden Erläuterung von in den Zeichnungen schematisch dargestellten Ausführungsformen der erfindungsgemäßen Rohrhalterung. Es zeigen

Fig. 1 eine kraftschlüssige Verbindung eines Rohres mit einer Stützplatte und zwei dazwischenliegenden Schalenteilen als Loslager im Teillängsschnitt gemäß einer ersten Ausführungsform,

Fig. 2 eine kraft- und formschlüssige Verbindung eines Rohres mit Stützplatte und zwei dazwischenliegenden mit Rippen versehenen Schalenteilen als Festpunkt,

Fig. 3 eine kraft- und formschlüssige Verbindung eines Rohres mit einer als Verschleißschutzelement wirkenden Hülsenanordnung als Loslager (Führungspunkt mit Spiel) in einer Stützplatte und

Fig. 4 eine kraft- und formschlüssige Verbindung eines Rohres mit einer als Verschleißschutzelement wirkenden Hülsenanordnung mit Festpunkt.

Wie aus Fig. 1 ersichtich, besteht die Rohrhalterung aus einer stationär angeordneten, als Stützplatte 1 ausgebildeten Rohrhalterung als Loslager mit einer Öffnung 2, durch die ein Rohr 3 hindurchgeführt ist. Die Öffnung 2 in der Stützplatte 1 ist größer ausgebildet als der Außendurchmesser des Rohres 3. Zwischen der Öffnung 2 in der Stützplatte 1 und dem Rohr 3 ist ein aus zwei Schalenteilen 4 und 5 bestehendes Verschleißschutzelement angeordnet. Die Teile 4 und 5 sind an der Stützplatte 1 angeschweißt und umschließen das Rohr 3 mit geringem Abstand nahezu vollständig. Zwischen den Schalenteilen 4 und 5 befindet sich eine ringförmige Auftragsschweiße 6, die sich besonders durch ihre leichte Prüfbarkeit auszeichnet. Durch diese ringförmige Auftragsschweiße 6, die in einfacher Weise mit Hilfe eines mechanisierten Orbital-Schweißgerätes hergestellt werden kann, und durch die Verbindungs-Verschweiße der Schalenteile 4 und 5 mit der Stützplatte 1 wird in sehr vorteilhafter Weise eine kraftschlüssige Halterung des Rohres 3 in der Stützplatte 1 erreicht, die auch hohen thermischen Belastungen, d. h. Temperaturen weit über 700° C, standhält. Die Verbindung der Schalenteile 4 und 5 mit der Stützplatte 1 kann durch einen formschlüssigen Paßsitz und/oder durch ringförmige Streckenschweißungen 7 erfolgen. Ein besonderer Vorteil dieser Lagerung des Rohres 3 in den Schalenteilen 4 und 5 und der Stützplatte 1 durch die ringförmige Auftragsschweiße 6 zwischen den Schalenteilen 4, 5 und dem Rohr 3 besteht darin, daß von der Auftragsschweiße als Verschleißteil alle Belastungen, die durch Temperatureinwirkungen, insbesondere auch von sehr hohen Temperaturen, hervorgerufen werden bzw. auftreten, aufgenommen und von der Rohrwand entfernt gehalten bzw. durch das zulässige axiale Bewegungsspiel kompensiert und so ausgeglichen werden, daß es an diesen Stellen mit Sicherheit zu keiner unzulässigen Belastung oder Reibbeanspruchung der Rohrwandung durch die Halterung in der Stützplatte 1 kommt. Auch die zweigeteilte halbschalige Ausbildung des Verschleißschutzelementes trägt sehr vorteilhaft zum Spannungsausgleich im Bereich der Halterung des Rohres 3 der Stützplatte 1 bei.

Wie Fig. 2 zeigt, besteht das Verschleißschutzelement, das zwischen einem Rohr 8 und einer Stützplatte 9 angeordnet ist, ebenfalls aus zwei schalenförmig ausgebildeten Teilen 10 und 11. Diese schalenförmig ausgebildeten Teile 10 und 11 weisen jedoch auf ihrer Innenseite in Umfangsrichtung des Rohres 8 verlaufende Rippen 12 und 13 auf, die auf der Außenwandung des Rohres 8 aufliegen. Die formschlüssige Verbindung des Rohres 8 mit der Stützplatte 9 über die Halbschalenteile 10 und 11 dient als Festpunkt und erfolgt hierbei ebenfalls sehr vorteilhaft durch eine an den Rippen 12 und 13 und an den Innenseiten der Schalenteile anliegende ringförmige Auftragsschweiße 14 sowie verbindende Streckenschweißen 15, 16. Durch die Anordnung der Rippen 12, 13 auf der Innenseite der Schalenteile 10 und 11 wird eine größere Auflagefläche für das Rohr 8 geschaffen, die zu einer besonders stabilen Festpunkt-Lagerung des Rohres 8 beiträgt, ohne die formschlüssige Verbindung des Rohres 8 mit den Schalenteilen 10, 11 zu beeinträchtigen. Ein axiales Bewegungsspiel für das Rohr 8 in der Stützplatte 9 wird damit unterbunden.

Schließlich kann das Verschleißschutzelement, das zwischen dem Rohr 3 oder 8 angeordnet ist, auch aus mehr als zwei Schalenteilen bestehen. Auch kann die Befestigung mehrerer, vorzugsweise parallel zueinander verlaufender Rohre in einer Rohrhalterung mit der Rohranzahl entsprechend übereinstimmenden Öffnungen erfolgen.

Die Fig. 3 dargestellte Rohrhalterung, die für ein Rohr 18 als Loslager-Halterung in einer Stützplatte 19 wirkt, enthält zwischen der Stützplatte 19 und dem Rohr 18 eine ebenfalls als Verschleißschutzelement dienende Hülsenanordnung 20, 21, 22. Diese besteht aus einer inneren einteilig-geschlitzten oder mehrteiligen konischen Keilhülse 20, 21 und einer äußeren konischen Spannbuchse 22, die durch Ineinanderschieben auf dem Rohr kraftschlüssig durch Verkeilen fixiert sind. Die kraftschlüssige Fixierung wird zusätzlich durch eine formschlüssige Befestigung dadurch abgesichert, daß die innere Keilhülse 20, 21 auf der Innenseite eine in Umfangsrichtung des Rohres 18 verlaufende Ausdrehung bzw. Nut 23 aufweist, die fbrmschlüssig auf der an der Rohraußenwand ringförmig aufgeschweißten Auftragsschweiße 24 aufliegt. Die Teile 20 und 21 der inneren Keilhülse werden nach Aufbau der Rohrhalterung mit der Spannbuchse 22 an ihrem einen Ende durch eine Streckenschweißung gesichert, wie links in den Fig. 3 und 4 gezeigt. Die forschlüssige Befestigung der als Verschleißteil wirkenden Hülsenanordnung mittels einer rohrseitigen ringförmigen Auftragsschweiße ermöglicht in vorteilhafter Weise die Verwendung und Fixierung von gleichartigen als Verschleißschutzelement wirkenden Hülsenanordnungen, sowohl bei niedrigeren Einsatztemperaturen (bis 700°C nur kraftschlüssig, ohne Auftragsschweiße), als auch bei hohen Einsatztemperaturen (oberhalb 700°C mittels formschlüssiger Auftragsschweiße). Alle Belastungen, die in der Rohrhalterung auftreten, insbesondere Reibbeanspruchungen durch das zulässige axiale Spiel der Loslager-Halterung, werden zunächst von der Hülsenanordnung als Verschleißteil aufgenommen und können somit nicht direkt auf die Rohrwand einwirken.

Gemäß Fig. 4 kann die Verbindung des Rohres mit der Stützplatte über die Hülsenanordnung, wie auch in Fig. 3 gezeigt ist, mit einer zusätzlichen Streckenschweiße 25 versehen sein.

Vor Aufbringen der Teile des Verschleißschutzelementes auf das Rohr kann die Auftragsschweiße überarbeitet werden.

## Patentansprüche

1. Rohrhalterung in einer Öffnung (2) einer Platte (1), insbesondere eines Wärmetauscherrohres in einer Stützplatte eines Hochtemperatur-Wärmetauschers, bei der das Rohr (3) unter Zwischenschaltung von mindestens einem hülsenartigen Verschleißschutzelement in der Öffnung gelagert ist und in dieser Lage durch eine Schweißung gesichert ist, dadurch gekennzeichnet, daß mindestens eine Auftragsschweiße (6; 14; 24) auf dem Rohr (3; 8; 18) vorgesehen ist, die im kraftschlüssigen und/oder formschlüssigen Eingriff mit der Innenfläche des mindestens zweiteilig ausgebildeten Verschleißschutzelementes (4, 5; 10, 11; 20, 21, 22) steht.

2. Rohrhalterung nach Anspruch 1, dadurch gekennzeichnet, daß die Auftragsschweiße (6; 14; 24) eine ringförmige Auftragsschweiße ist.

3. Rohrhalterung nach Anspruch 1 oder 2, dadurch gekennzeichnet, daß die Außenfläche der Auftragsschweiße (6) an der Innenfläche der beiden Teile (4, 5) des Verschleißschutzelementes kraftschlüssig anliegt.

4. Rohrhalterung nach Anspruch 1 oder 2, dadurch gekennzeichnet, daß die beiden Teile (10, 11) des Verschleißschutzelementes auf der Innenfläche mit in Umfangsrichtung des Rohres verlaufenden Rippen (12, 13) versehen sind, an denen die Auftragsschweiße (14) anliegt.

5. Rohrhalterung nach Anspruch 1 oder 2, dadurch gekennzeichnet, daß die beiden Telle (20, 21) des Verschleißschutzelementes mit einer in Umfangsrichtung des Rohres verlaufenden Nut (23) versehen sind, die formschlüssig auf der Auftragsschweiße (24) aufliegt.

6. Rohrhalterung nach Anspruch 5, dadurch gekennzeichnet, daß die beiden Teile (20, 21) des Verschleißschutzelementes zum Aufbau einer Keilhülse konisch ausgebildet sind und von einer äußeren Spannbuchse (22) umgeben sind.

## Claims

1. A device for mounting a conduit in an opening (2) of a plate (1), especially a heat- exchanger tube in a support plate of a high- temperature heat exchanger, with which the tube (3) is supported in the opening under interposal of a at least a sleeve like wear-protection element and secured in this position by a weld characterized in that at least one build-up weld (6; 14; 24) is disposed on the tube (3; 8; 18), which weld is in force-locking and/or formlocking engagement with the inner surface of the wear-protection element (4, 5; 10; 20, 21, 22) being made-up by at least two-parts.

2. Device according to claim 1, characterized in that the build-up weld (6; 14; 24) is an annular build-up weld.

3. Device according to claim 1 or 2, characterized in that the outer surface of the build-up weld (6) rests in a force-locking manner against the inner surface of the two parts (4, 5) of the wear-protection element.

4. Device according to claim 1 or 2, characterized in that the two parts (10, 11) of the wear-protection element are provided on the inner surface with ribs (12, 13) extending in the circumferential direction of the tube, with the build-up weld (14) engaging the ribs.

5. Device according to claim 1 or 2, characterized in that the two parts (20, 21) of the wear-protection element are provided with a groove (23) extending in the circumferential direction of said tube, with the groove resting in a formlocking manner.

6. Device according to claim 5, characterized in that the two parts (20, 21) of the wear-protection element are provided with a tapered configuration to provide a wedge-type sleeve arrangement and are surrounded by an outer clamping sleeve (22).

## Revendications

1. Fixation d'un tube (3) dans l'ouverturer (2) d'une plaque (1) notamment pour fixer un tube d'échangeur de chaleur dans une plaque d'appui d'un échangeur de chaleur à haute température, fixation dans laquelle le tube (3) est monté dans l'ouverture avec interposition d'au moins un élément de protection contre l'usure en forme de manchon et est immobilisé dans cette position par une soudure, caractérisée en ce qu'il est prévu sur le tube (3; 8; 18) au moins un cordon de soudure rapporté (6; 14; 24) qui coopère, sous effort et/ou par complémentarité de formes, avec la surface intérieure de l'élément de protection contre l'usure (4, 5; 10,11; 20, 21, 22) qui est réalisé en au moins deux parties.

2. Fixation de tube selon la revendication 1, caractérisée en ce que le cordon de soudure rapporté (6; 14; 24) est un cordon de soudure rapporté de forme annulaire.

3. Fixation de tube selon la revendication 1 ou 2, caractérisée en ce que la surface extérieure du cordon de soudure rapporté (6) s'appuie sous effort sur la surface intérieure des deux parties (4, 5) de l'élément de protection contre l'usure.

4. Fixation de tube selon la revendication 1 ou 2, caractérisée en ce que les deux parties (10, 11) de l'élément de protection contre l'usure sont munies, sur leur surface intérieure, de nervures (12,13) s'étendant suivant la direction circonférencielle du tube et sur lesquelles s'appuie le cordon de soudure rapporté (14).

> 5. Fixation de tube selon la revendication 1 ou 2, caractérisée en ce que les deux parties (20, 21) de l'élément de protection contre l'usure sont munies d'une gorge (23) s'étendant suivant la direction circonférencielle du tube et qui repose, par complémentarité de formes, sur le cordon de soudure rapporté (24).

6. Fixation de tube selon la revendication 5, caractérisée en ce que, afin de constituer un manchon en coin, les deux parties (20, 21) de l'élément de protection contre l'usure sont de forme conique et sont entourées par une douille extérieure de serrage (22).
